# EUROPÄISCHE PATENTSCHRIFT

(11) **EP 1 860 675 B1**
(45) Veröffentlichungstag und Bekanntmachung des Hinweises auf die Patenterteilung: **22.04.2015**
(21) Anmeldenummer: 07008639.2
(22) Anmeldetag: 27.04.2007
(51) Int. Cl.: H01H 71/30, H02H 7/26

(54) **Leitungsschutzschalter**
Power circuit breaker
Disjoncteur de puissance

(30) Priorität: 23.05.2006 DE 102006024249
(43) Veröffentlichungstag der Anmeldung: 28.11.2007
(73) Patentinhaber: ABB AG, 68309 Mannheim (DE)
(72) Erfinder: Pump, Wolfgang, Dipl.-Ing., 09427 Ehrenfriedersdorf (DE); Ritz, Roland, 69234 Dielheim (DE)

(56) Entgegenhaltungen:
- DE-A1- 3 833 128
- DE-A1- 19 809 205
- DE-B3- 10 244 961
- GB-A- 1 583 716

## Beschreibung

Die Erfindung bezieht sich auf einen Leitungsschutzschalter gemäß dem Oberbegriff des Anspruches 1.

Die DE 38 33 128 A1 zeigt einen elektromagnetischen Auslöser, der gegen Fehlauslösungen infolge von Stromspitzen nach Art von Einschaltstromspitzen, wie sie insbesondere bei kapazitiver Last auftreten, gesichert ist, und der mit einer Auslösewicklung arbeitet, die mit ihrem Magnetfeld auf einen Auslöseanker einwirkt. Es ist dabei vorgesehen, dass ein Ringkörper aus elektrisch leitendem Material zwischen der Auslösewicklung und dem Auslöseanker im Induktionsbereich der Auslösewicklung angeordnet ist.

Die vorliegende Erfindung ist anwendbar bei einem selektiven Hauptleitungsschutzschalter.

Solche selektive Hauptleitungsschutzschalter werden hauptsächlich in den unteren Anschlussraum von Zählerplätzen beispielsweise in einer Hausinstallationsanlage eingesetzt und schützen im Zusammenwirken mit den nachgeschalteten Leitungsschutzschaltem, die jeweils den einzelnen Verbrauchern zugeordnet sind, die elektrische Installationsanlage vor gefährlichen Überströmen und Kurzschlussströmen.

Ein wichtiges Funktionsmerkmal dieser Schalter ist die Selektivitätsanforderung. Danach muss der vorgeschaltete selektive Hauptleitungsschutzschalter aktiv das heißt im eingeschalteten, nicht ausgelösten Zustand bleiben, wenn Überströme oder Kurzschlüsse auftreten, die hinter nachgeschalteten Leitungsschutzschaltern auftreten und von diesen abgeschaltet werden. Im Falle solcher Kurzschlüsse wird die Kontaktstelle des Hauptleitungsschutzschalters lediglich geöffnet, wodurch die nachgeschalteten Leitungsschutzschalter insbesondere kurzschlussstrombegrenzend unterstützt werden; bei Überströmen soll der Hauptleitungsschutzschalter nicht ansprechen. Lediglich bei Überströmen und Kurzschlüssen zwischen dem selektiven Hauptleitungsschutzschalter und den nachgeschalteten Leitungsschutzschaltern soll der selektive Hauptleitungsschutzschalter den Kurzschlussstrom begrenzen und den Stromkreis abschalten.

Zur Realisierung dieser Selektivitätsanforderung besitzen selektive Hauptleitungsschutzschalter zusätzlich zur Hauptstrombahn eine Nebenstrombahn, die parallel zu einer Hauptkontaktstelle angeordnet ist. In der Nebenstrombahn ist ein Thermobimetall eingesetzt. Die Öffnung der Kontaktstelle der Hauptstrombahn bewirkt eine Kommutierung des Stromes in die Nebenstrombahn, wodurch das Thermobimetall aktiviert wird, zeitverzögert das Schaltschloß entklinkt und demgemäß die Hauptkontaktstrombahn dauerhaft öffnet, wobei eine weitere Kontaktstelle entweder in der Nebenstrombahn oder in der Hauptstrombahn außerhalb der Nebenstrombahn angeordnet ist, so dass sowohl die Hauptkontaktstelle als auch diese Nebenkontaktstelle den Strom unterbrechen.

Die Hauptkontaktstelle im selektiven Hauptleitungsschutzschalter wird dabei zur Erzielung einer Strombegrenzung von einem Elektromagnetsystem geöffnet, was zur Folge hat, dass sich die Hauptkontaktstelle im Nulldurchgang des Stromes wieder schließt. Dies hat zur Folge, dass die Selektivauslösung undefiniert verzögert wird und dass aufgrund von Pumpbewegungen des beweglichen Kontaktstückes der Hauptkontaktstelle die Kontaktstücke der Hauptkontaktstelle abbrennen, weil bei diesen Bewegungen Lichtbögen entstehen. Aus diesem Grunde sind Mittel erforderlich, um die Hauptkontaktstelle bis zur endgültigen Abschaltung offen zu halten.

Insbesondere aus der DE 102 44 961 B3 ist ein selektiver Leitungsschutzschalter bekannt geworden, der eine Hauptkontaktstelle in einem Hauptstrompfad und parallel zu der Hauptkontaktstelle einen Nebenstrompfad aufweist, in welchem eine Nebenkontaktstelle angeordnet ist. Im Hauptstrompfad befindet sich ein Magnetsystem, welches die Hauptkontaktstelle öffnet. Zur Verhinderung des Schließens vor dem endgültigen Abschalten ist eine Nebenstromwicklung vorgesehen, die im Nebenstrompfad liegt und die bei Überschreiten eines bestimmten Strom- Zeitwertes im Nebenstrompfad, insbesondere bei fortbestehendem Kurzschfuss, das Schaltschloß zur bleibenden Kontaktöffnung sowohl der Hauptkontaktstelle als auch der Nebenkontaktstelle entklinkt.

Eine solche Nebenstromwicklung bedeutet einen erhöhten Aufwand.

Aufgabe der Erfindung ist es, einen Leitungsschutzschalter der Eingangs genannten Art zu schaffen, bei dem mit einfachen Mitteln die Hauptkontaktstelle solange offen gehalten ist, bis auch der Stromfluss durch die Nebenkontaktstelle unterbrochen und damit der Stromfluss durch den Leitungsschutzschalter endgültig abgeschaltet ist.

Diese Aufgabe wird erfindungsgemäß gelöst durch die Merkmale des Anspruches 1.

Dabei ist am Magnetanker und/oder am Magnetkern ein Kurschlussring angebracht. In diesem ist ein zum Kurzschlussstrom phasenverschobener Stromfluss erzeugbar, welcher bewirkt, dass die Magnetkraft beim Nulldurchgang des Kurzschlussstromes nicht zu null wird. Der Kurzschlussring dient damit zur Offenhaltung des Magnetankers und darüber hinaus der Hauptkontaktstelle, solange, bis auch der Stromfluss durch die Nebenkontaktstelle unterbrochen und damit der Stromfluss durch den Leitungsschutzschalter endgültig abgeschaltet ist.

Dieser Kurzschlussring, der aus einem Material guter elektrischer Leitfähigkeit, zum Beispiel Kupfer besteht, wirkt also wie folgt:
Beim Ansprechwert des Magnetsystems wird der Magnetanker oder auch kurz Anker genannt in Richtung des Magnetkerns oder auch kurz Kern genannt, angezogen. Beim nächsten Stromdurchgang des Wechselstromes ohne Kurzschlussring vom Kern wieder abfallen. Dieses Abfallen wird durch den Kurzschlussring verhindert, weil durch die zeitliche Änderung des Magnetfeldes eine Spannung im Kurzschlussring induziert wird, die durch den Kurzschlussring einen Strom treibt, der ein geeignetes und entsprechendes Magnetfeld zwischen dem Anker und dem Kern erzeugt. Demgemäß wird die Magnetkraft zwischen dem Anker und dem Kern noch eine gewisse Zeit aufrecht erhalten.

Kurzschlussringe als solche sind bekannt. Insbesondere bei Schützen verwendet man Kurzschlussringe, die in wenigstens eine Jochfläche eines U- oder E- förmigen lamelierten Ankers eingebracht sind und mit denen das Brummen des Schützes verhindert wird. Bei Leitungsschutzschaltern, insbesondere bei selektiven Hauptleitungsschutzschaltern, sind derartige Kurzschlussringe im Anker oder im Magnetkern nicht angewendet worden.

Der Kurzschlussring kann an unterschiedlichen Stellen angeordnet werden, wie aus den Unteransprüchen zu entnehmen ist.

Bei einer Ausfertigung wird in die Ankerstirnfläche eine Nut angebracht, deren Außenumfang vom Außenumfang des Ankers oder des Kerns beabstandet ist. Es besteht auch die Möglichkeit, an der Außenumfangskante der Anker- bzw. Kernstirnfläche eine Stufung einzubringen, in die der Kurzschlussring eingesetzt ist; bei einer weiteren Ausführung kann der Kurzschlussring in eine umlaufende Nut auf der Außenfläche des Ankers und/oder des Kerns eingesetzt sein.

Anhand der Zeichnung, in der einige Ausführungsformen der Erfindung dargestellt sind, sollen die Erfindung sowie weitere vorteilhafte Ausgestaltungen und Verbesserungen der Erfindung näher erläutert und beschrieben werden.

Es zeigen
- Fig. 1: eine Längsschnittansicht durch eine erfindungsgemäße Ausführungsform eines Magnetsystems,
- Fig. 2: eine Aufsicht auf die Stirnfläche des Kerns,
- Fig. 3: eine Schnittansicht durch einen Kern oder einen Anker einer weiteren Ausführungsform,
- Fig. 4: eine Teilschnittansicht eines Kerns oder Ankers mit einer weiteren Ausführungsform der Erfindung und
- Fig. 5: ein F-I- Diagramm zur Erläuterung der Wirkungsweise des Kurzschlussrings.

Ein elektrischer Leitungsschutzschalter, insbesondere ein Hauptleitungsschutzschalter, der hier nicht näher dargestellt ist, besitzt ein Magnetsystem 10, dem ein feststehender Magnetkern 11 und ein bewegbarer Magnetanker 12 zugeordnet ist. Der Magnetkern 11 ist an einem Quersteg 13 eines Eisenkreises 14 befestigt und besitzt einen axialen Durchlass 15, durch den ein Schlagstift 16, der auf ein bewegliches Kontaktstück einer Kontaktstelle vom Anker 12 angetrieben einwirkt hindurchgreift. Dabei befindet sich in dem Steg 13 Bohrung 16, die mit dem Durchlass 15 fluchtet.

Der Magnetkern 11 ist von einem Spulenrohr 17 umgeben und darin fixiert, und das Spulenrohr 17 ist von einer Spulenwicklung 18 umgeben, die eine Zuleitung 19 und einen Ableitung 20 aufweist, so dass die Spule 18 über die Zuleitung 19 und Ableitung 20 in einen Strompfad eingeschaltet ist. Bei einem selektiven Hauptleitungsschutzschalter ist dies ein Hauptstrompfad.

In das Spulenrohr 17 greift wenigstens teilweise der Anker 12 ein, der von einer Feder 21 auf Abstand D zum Magnetkern 11 gehalten ist, wobei sich dieser Abstand zwischen den Stirnflächen 22 des Magnetkerns 23 und des Magnetankers befindet. Die Feder 21 beaufschlagt den Magnetanker 12 in Richtung weg vom Magnetkern 23.

Der Eisenkreis 14 besitzt zwei parallel zur Bewegungsrichtung des Ankers 12 verlaufende Längsstege 24 und 25, die mittels eines weiteren Quersteges 26 miteinander verbunden sind, wobei der weitere Quersteg 26 eine Durchgangsöffnung 27 aufweist, durch die der Anker 12 hindurchgreifen kann.

In der Stirnfläche 22 ist eine umlaufende Nut 28 eingebracht, deren Außenumfang vom Außenumfang der Außenfläche des Magnetkerns einen Abstand d einnimmt. In diese umlaufende Nut 28 ist ein Kurzschlussring 29 eingesetzt, dessen Funktion weiter unten erläutert wird. Der Kurzschlussring 29 besteht aus elektrisch gut leitfähigem Material, insbesondere aus Kupfer.

In der Fig. 1 und 2 ist dargestellt, dass der Kurzschlussring 29 in die Stirnfläche 22 des Magnetkerns 11 eingesetzt ist. Es besteht in gleicher Weise auch die Möglichkeit, den Kurzschlussring 29 in eine entsprechend angeordnete Nut im Magnetanker 12 einzusetzen; die Anordnung der Nut 28 am Magnetanker 12 ist gleich der Anordnung des Kurzschlussringes bzw. der Nut 28 am Magnetkern.

Die Figuren 3 und 4 zeigen zwei unterschiedliche Anordnungen eines Kurzschlussringes, wobei eine Unterscheidung zwischen Magnetkern und Magnetanker nicht getroffen ist. Es sei angenommen, dass die Figuren 3 und 4 einen Magnetanker darstellen; in der Fig. 3 besitzt der Magnetanker die Bezugsziffer 30 und in der Fig. 4 die Bezugsziffer 40.

Im Bereich der Übergangskante zwischen der Stirnfläche 31 des Magnetankers 30 ist ein Rücksprung 32 vorgesehen, in den ein Kurzschlussring 33 eingesetzt ist, so dass die freie Kante des Kurzschlussringes 33 praktisch die Kante zwischen dem Außenumfang des Magnetankers 30 und der Stirnfläche 31 bildet.

Wie erwähnt, könnte diese Anordnung in identischer Weise auch an einem Magnetkern angeordnet sein.

Bei der Ausführung gemäß Fig. 4 ist der Magnetanker 40 mit einer an seiner Außenumfangsfläche 41 angeordneten umlaufenden rillenförmigen Nut 42 versehen, in die der ein Kurzschlussring 43 eingesetzt ist, wobei der Kurzschlussring 43 einem Außendurchmesser aufweist, der dem Außendurchmesser der Außenfläche 41 entspricht.

Bei den Anordnungen gemäß den Figuren 1 bis 3 befindet sich der Kurzschlussring 29 bzw. 33 im Bereich der Stirnfläche 22 bzw. 31 des Magnetkerns oder des Magnetankers, wodurch die Stirnfläche verkleinert wird, wogegen bei der Ausführung gemäß Fig. 4 die Stirnfläche des Ankers 40 oder des Kerns nicht reduziert ist.

Der Kurzschlussring dient zur Offenhaltung des Magnetankers und darüber hinaus auch der Kontaktstelle, weil im Kurzschlussring ein Stromfluss erzeugt wird, der phasenverschoben ist und dadurch bewirkt, dass die Magnetkraft beim Nulldurchgang des Kurzschlussstromes nicht zu Null wird. Dies ist ersichtlich aus Fig. 5, in der ein Kraft- Strom- Diagramm gezeigt ist, mit einer Kurve F1, die mit steigendem Strom ansteigt. Entgegengesetzt zur Kraftrichtung F ist der Strom über der Zeit t als Sinuskurve I₁ dargestellt. Wenn kein Kurzschlussring vorgesehen ist, dann wird sich die magnetische Kraft gemäß der Kurve F₂ verändern, wobei entsprechend dem Stromanstieg so wie dem Nulldurchgang sich die Kraft zwischen einem oberen, maximalen Wert Fₒ und einem unteren Wert Fᵤ bewegt, der aufgrund des Nulldurchgangs zu Null wird. Mit einem Kurzschlussring wird eine Kraft- Stromkurve F₃ erzeugt, bei der ein Absinken der Kraft zu Null verhindert wird, aufgrund des im Ring erzeugten phasenverschobenen Stromes verhindert wird.

Der Kurzschlussring kann am Magnetanker, am Magnetkern oder an beiden angeordnet sein.

## Patentansprüche

1. Leitungsschutzschalter, nämlich selektiver Hauptleitungsschutzschalter, mit einer eine Hauptkontaktstelle umfassenden Hauptstrombahn, einer Nebenstrombahn und einer Nebenkontaktstelle, mit einem elektromagnetischen Auslöser (10), welcher einen Magnetkern (11) und einen beweglichen Magnetanker (12) sowie eine Spulenanordnung (18) und ein Magnetjoch (14) umfasst, und mit Mitteln zum Offenhalten der Hauptkontaktstelle, wobei der elektromagnetische Auslöser (10) im Auslösefall die Hauptkontaktstelle öffnet und eine Kommutierung des Stromes in die Nebenstrombahn bewirkt, **dadurch gekennzeichnet, dass** am Magnetanker (12) und/oder am Magnetkern (11) ein Kurzschlussring (29, 33, 43) angebracht ist, in dem ein zum Kurzschlussstrom phasenverschobener Stromfluss erzeugbar ist, welcher bewirkt, dass die Magnetkraft beim Nulldurchgang des Kurzschlussstromes der Hauptkontaktstelle nicht zu null wird und der damitzur Offenhaltung des Magnetankers und darüber hinaus der Hauptkontaktstelle dient, so lange, bis auch der Stromfluss durch die Nebenkontaktstelle unterbrochen und damit der Stromfluss durch den Leitungsschutzschalter endgültig abgeschaltet ist.

2. Leitungsschutzschalter nach Anspruch 1, **dadurch gekennzeichnet, dass** der Kurzschlussring (29) in eine ringförmige Nut (28) auf der Ankerstirnfläche (23) des Magnetankers (12) eingesetzt ist.

3. Leitungsschutzschalter nach Anspruch 2, **dadurch gekennzeichnet, dass** die Nut (28) innerhalb des Umfanges der Ankerstirnfläche (23) in Abstand zum Umfang vorgesehen ist.

4. Leitungsschutzschalter nach Anspruch 1, **dadurch gekennzeichnet, dass** der Kurzschlussring (43) in eine ringförmige Nut (42) auf der Umfangsfläche des Magnetankers und/oder des Magnetkerns eingesetzt ist.

## Claims

1. Line circuit breaker, namely selective main line circuit breaker, comprising a main current path comprising a main contact point, a secondary current path and a secondary contact point, comprising an electromagnetic release (10), which comprises a magnet core (11) and a movable magnet armature (12) as well as a coil arrangement (18) and a magnet yoke (14), and comprising means for keeping the main contact point open, wherein the electromagnetic release (10) opens the main contact point in the event of tripping and effects commutation of the current into the secondary current path, **characterized in that** a short-circuiting ring (29, 33, 43) is fitted on the magnet armature (12) and/or on the magnet core (11), it being possible for a current flow to be generated in the short-circuiting ring which is phase-shifted with respect to the short-circuit current and which has the effect that the magnetic force at the zero crossing of the short-circuit current of the main contact point does not become zero and which therefore serves to keep the magnet armature and furthermore the main contact point open until the current flow through the secondary contact point is also interrupted and therefore the current flow through the line circuit breaker is ultimately switched off.

2. Line circuit breaker according to Claim 1, **characterized in that** the short-circuiting ring (29) is inserted into a ring-shaped groove (28) in the armature end face (23) of the magnet armature (12).

3. Line circuit breaker according to Claim 2, **characterized in that** the groove (28) is provided within the circumference of the armature end face (23) at a distance from the circumference.

4. Line circuit breaker according to Claim 1, **characterized in that** the short-circuiting ring (43) is inserted into a ring-shaped groove (42) in the circumferential surface of the magnet armature and/or the magnet core.

## Revendications

1. Disjoncteur de puissance, à savoir disjoncteur de puissance principal sélectif, avec une piste conductrice principale comprenant un point de contact principal, une piste conductrice secondaire et un point de contact secondaire, avec un déclencheur électromagnétique (10) qui comprend un noyau magnétique (11) et un induit magnétique mobile (12) ainsi qu'un agencement de bobine (18) et une culasse magnétique (14), et avec des moyens pour maintenir ouvert le point de contact principal, le déclencheur électromagnétique (10) ouvrant le point de contact principal en cas de déclenchement et effectuant une commutation du courant dans la piste conductrice secondaire, **caractérisé en ce qu'**une bague de court-circuit (29, 33, 43) est montée sur l'induit magnétique (12) et/ou sur le noyau magnétique (11), dans laquelle peut être généré un flux de courant déphasé par rapport au courant de court-circuit, qui fait en sorte que la force magnétique, lors du passage par zéro du courant de court-circuit du point de contact principal, ne devienne pas nulle et qui sert ainsi à maintenir ouvert l'induit magnétique et en outre le point de contact principal jusqu'à ce que le flux de courant à travers le point de contact secondaire soit interrompu et que le flux de courant à travers le disjoncteur de puissance soit donc définitivement coupé.

2. Disjoncteur de puissance selon la revendication 1, **caractérisé en ce que** la bague de court-circuit (29) est insérée dans une rainure annulaire (28) sur la surface frontale d'induit (23) de l'induit magnétique (12).

3. Disjoncteur de puissance selon la revendication 2, **caractérisé en ce que** la rainure (28) est prévue à l'intérieur de la périphérie de la surface frontale d'induit (23) à distance de la périphérie.

4. Disjoncteur de puissance selon la revendication 1, **caractérisé en ce que** la bague de court-circuit (43) est insérée dans une rainure annulaire (42) sur la surface périphérique de l'induit magnétique et/ou du noyau magnétique.
